# EUROPÄISCHE PATENTSCHRIFT

(11) **EP 0 008 666 B1**
(45) Veröffentlichungstag und Bekanntmachung des Hinweises auf die Patenterteilung: **26.05.1982**
(21) Anmeldenummer: 79102690.9
(22) Anmeldetag: 28.07.1979
(51) Int. Cl.: B65H 39/042, B65H 5/10, B32B 31/04, B31D 1/00, B65H 3/48

(54) **Anlage zum Belegen von Platten mit Kaschierbogen**
Device for applying covering sheets to plates
Dispositif pour appliquer des feuilles de revêtement sur des plaques

(30) Priorität: 13.09.1978 DE 2839757
(43) Veröffentlichungstag der Anmeldung: 19.03.1980
(73) Patentinhaber: Hoesch Aktiengesellschaft, 44145 Dortmund (DE)
(72) Erfinder: Feldges, Werner, D-4150 Krefeld (DE); Hendle, Peter, D-4060 Viersen (DE)
(74) Vertreter: Stark, Walter, Dr.-Ing.

## Beschreibung

Die Erfindung betrifft eine Anlage zum Belegen von Platten, insbesondere Spanplatten, Sperrholzplatten, Faserplatten und dergleichen mit Kaschierbogen aus Papier, Filz, Kunststoff und dergleichen, wobei die Kaschierbogen von Stapeln abgenommen und mit den Platten zusammengelegt werden, mit einer unterbrochenen Transportbahn für die Platten, einem in Transportrichtung vor der Unterbrechung oberhalb und einem im Bereich der Unterbrechung unterhalb der Transportbahn angeordneten Kaschierbogenstapel.

Im Zuge der Herstellung von kaschierten Platten werden die Platten zunächst mit Kaschierbogen zusammengelegt und dann zusammen mit diesem gegebenenfalls unter Anwendung von Wärme verpreßt. Beim Kaschieren kleinerer Platten wird das Kaschiermaterial häufig von Wickeln abgezogen, auf die Platten aufgelegt und dann in entsprechender Länge abgeschnitten. Das führt jedoch zu Problemen beim Kaschieren sehr großer Platten. Deshalb werden zum Kaschieren sehr großer Platten die Kaschierbogen zunächst geschnitten und gestapelt sowie dann mit den Platten zusammengelegt. Das erfolgt auf einer Anlage der eingangs beschriebenen Gattung. Weil die Kaschierbogen sehr unhandlich sind, lassen sich Beschädigungen oder Zerstörungen der Kaschierbogen beim Manipulieren nicht ausschließen.

Der Erfindung liegt deshalb die Aufgabe zugrunde, eine Anlage der eingangs beschriebenen Gattung anzugeben, die weitgehend selbsttätig und störungsfrei arbeitet.

Diese Aufgabe wird mit einer Anlage der eingangs beschriebenen Gattung gelöst, die gekennzeichnet ist durch eine im Bereich der Unterbrechung und über diese hinaus in Transportrichtung hin- und herbewegliche Vorrichtung zum Erfassen jeweils eines Kaschierbogens mit senkrecht zur Transportrichtung beweglichen Saugdüsen, die relativ zur Vorrichtung in einer zur Plattenebene parallelen Ebene beweglich sind, und durch eine Halteeinrichtung im Bereich der Transportbahn hinter der Unterbrechung.

Die auf der Transportbahn ankommenden Platten werden vor der Unterbrechung zunächst gestoppt. Die Vorrichtung wird über die Unterbrechung gefahren und ihre Saugdüsen werden bis auf den unterhalb der Transportbahn befindlichen Kaschierbogenstapel abgesetzt. Die Saugdüsen erfassen das vordere Ende des jeweils obersten Kaschierbogens und ziehen diesen vom Stapel weg, wobei das vordere Ende gleichzeitig bis in die Ebene der Transportbahn angehoben und auf dem an die Unterbrechung anschließenden Transportbahnabschnitt abgelegt wird. Dort wird das vordere Ende des vom unteren Stapel kommenden Kaschierbogens mit der Halteeinrichtung gehalten. Dann wird die auf der Transportbahn vor der Unterbrechung befindliche Platte über die Unterbrechung zum anschließenden Transportbahnabschnitt bis in den Bereich der Halteeinrichtung gefahren, während gleichzeitig oder danach die Vorrichtung über den oberhalb der Transportbahn befindlichen Stapel gefahren wird. Die Vorrichtung zieht dann mit den Saugdüsen von dem oberen Stapel den obersten Kaschierbogen ab und führt ihn auf die Oberseite der Platte bis in den Bereich der Halteeinrichtung. Um ein nachträgliches Ausrichten der Kaschierbogen nach dem Zusammenlegen mit der Platte zu vermeiden, sind die Saugdüsen relativ zur Vorrichtung in einer zur Plattenebene parallelen Ebene beweglich. Dadurch können die Kaschierbogen mit der Vorrichtung ausgerichtet werden, während sie vom Stapel abgezogen werden. Beim Weiterbewegen der Platten nimmt diese ihre oberen und unteren Kaschierbogen mit, so daß alles zusammen anschließend verpreßt werden kann.

Vorteilhaft sind die Saugdüsen an einer Saugleiste angeordnet, die einen oder mehrere Antriebe zum horizontalen Verschieben in der Transportebene aufweist. Die Antriebe der Saugleiste können Spindelantriebe oder pneumatische oder hydraulische Antriebe sein, wobei die Spindeln gelenkig an der Saugleiste und deren Antriebe gegebenenfalls gelenkig an der Vorrichtung gelagert sind und der quer zur Transportrichtung wirkende Antrieb an einem Widerlager im Bereich der Mitte der Saugleiste angreift sowie zwei jeweils im Bereich der Saugleistenenden an diese angreifende, in Transportrichtung wirkende Antriebe vorgesehen sind.

Die Saugleiste mit den Suagdüsen, die bis auf die Kaschierbogenstapel absenkbar sind, kann vorteilhaft an ihren Enden Luftdüsen aufweisen, deren Austrittsstrahl unter den zugeordneten Rand des jeweils von der Saugleiste erfaßten Kaschierbogens gerichtet sind. Die Saugleiste erfaßt nämlich nur das vordere Ende des jeweiligen Kaschierbogens, der damit angehoben werden kann. Da zwischen den gestapelten Kaschierbogen jedoch Haftkräfte wirken, die dazu führen können, daß der von den Saugdüsen erfaßte Kaschierbogen wieder abfällt, wird von den endseitig an die Saugleiste angeschlossenen Luftdüsen ein Luftstrahl unter den erfaßten Kaschierbogen geblasen, der darunter ein Luftpolster bildet, das die Hafkräfte zwischen dem Stapel und dem obersten Kaschierbogen löst und die Halterkräfte der Saugdüsen unterstützt.

Die Kaschierbogen werden im allgemeinen mit geringen Toleranzen im Hinblick auf die Plattengröße zugeschnitten. Um ein genaues Ausrichten von Kaschierbogen und Platten zu erreichen, kann es zwechmäßig sein, wenn die Antriebe der Saugleiste automatisch gesteuert werden. Dazu wird erfindungsgemäß vorgeschlagen, daß an der Vorrichtung als signalmelder wenigstens drei Fotozellen mit zugeordneten Lichtquellen angebracht und so angeordnet sind, daß sie zugeordnete Kanten der Kaschierbogen erfassen, und daß die Signalmelder bzw. die Fotozellen in einem Regelkreis geschaltet sind, dessen Stellglieder die Antriebe der Suagleiste sind. Die Anordnung der Signalmelder bzw. der Fotozellen kann den gegebenen Umständen angepaßt werden. Es muß nur darauf geachtet werden, daß damit eine winkel- und lagengerechte Ausrichtung des erfaßten Kaschierbogens möglich ist. Insbesondere können zwei Signalmelder so angeordnet sein, daß sie die Vorderkante des Kaschierbogens erfassen, während ein dritter eine Seitenkante des Kaschierbogens erfaßt.

Wegen der Größe der Kaschierbogen ist ihre Stärke im Verhältnis zur Länge und Breite extreme gering. Deswegen folgen die Kaschierbogen allen Bewegungen der Saugleiste insbesondere in vertikaler Richtung ohne weiteres. Es kann aber vorkommen, daß die von dem oberhalb der Transportbahn befindlichen Stapel abgenommenen Kaschierbogen selbsttätig vom Stapel abrutschen, wenn eine bestimmte Teillänge vom Stapel abgezogen ist. Um das zu verhindern, empfiehlt es sich unterhalb der Bewegungsbahn eines vom oberen Stapel abgezogenen Kaschierbogens eine Stützplatte mit einstellbarer Höhe und Neigung anzuordnen, die auf ihrer dem Kaschierbogen zugewandten Seite mehrere an eine Unterdruckquelle angeschlossene Ausnehmungen aufweist. Durch den Unterdruck wird der Kaschierbogen an die Stützplatte, die gegebenenfalls der Bewegungsbahn folgend gekrümmt sein kann, angesaugt und dadurch abgebremst. Zur Erhöhung der Bremswirkung können die Ausnehmungen mit einer Textilbahn abgedeckt sein, die auch die angesaugte Luft filtert und dadurch die Unterdruckquelle schützt.

Die Bremswirkung der Stützplatte läßt sich zusätzlich steuern, indem die in Bewegungsrichtung hintereinanderliegenden Ausnehmugen jeweils zu einer Gruppe zusammengeschlossen werden und jede Gruppe über ein gesondert einstellbares Stellventil an die Unterdruckquelle angeschlossen ist. Gegebenenfalls kann durch entsprechende Einstellung der einzelnen Stellventile auf das Ausrichten des Kaschierbogens relativ zur Platte beeinflußt werden.

Die Halteeinrichtung kann ein auf die Transportbahn absenkbarer Klemmbalken sein. Insbesondere kann es sich dabei um einen schwenkbaren Klemmbalken handeln, der zum Halten des vom unteren Stapel abgenommenen Kaschierbogens auf diesen abgesenkt wird und ihn zwischen sich und der Transportbahn, die ein Transportband sein kann, einklemmt. Der Klemmbalken kann in abgesenkter Stellung gleichzeitig als Anschlag für die über die Unterbrechung vorgefahrene Platte dienen. Wenn dann das vordere Ende des vom oberen Stapel abgenommenen Kaschierbogens auf die Platte aufgelegt ist, können Kaschierbogen und Platte mit einer oder mehreren unabhängig von der Saugleiste absenkbaren Druckrollen gegen die Transportbahn gepreßt werden, so daß sie sich beim Weitertransport nicht mehr relativ zueinander verschieben können.

Im übrigen können ein oder mehrere bewegliche Exzenterbügel vorgesehen werden, die die Kaschierbogen abbremsen, bevor sie durch den an der Stützplatte wirkenden Unterdruck abgebremst werden. Diese Exzenterbügel sind steuerbar, gegenbenenfalls durch die Vorrichtung mit der Saugleiste.

Im folgenden wird ein in der Zeichnung dargestelltes Ausführungsbeispiel der Erfindung erläutert; es zeigen:
Fig. 1 in schematischer Darstellung teilweise ein Seitenansicht einer Anlage zum Belegen von Platten mit Kaschierbogen,
Fig. 2 teilweise in Seitenansicht eine Vorrichtung zum Erfassen und Aufnehmen eines Kaschierbogens von einem Stapel,
Fig. 3 schematische eine Draufsicht in Richtung 111 auf einen Teil des Gegenstandes nach Fig. 1,
Fig. 4 schematische eine Ansicht in Richtung des Pfeils IV auf einen Teil des Gegenstandes nach Fig. 2,
Fig. 5 eine Ansicht in Richtung des Pfeils V auf einen Teil des Gegenstandes nach Fig. 2,
Fig. 6 eine andere Betriebsstellung des Gegenstandes nach Fig. 5,
Fig. 7 teilweise den Gegenstand nach Fig. 1 nach dem Auflegen des unteren Kaschierbogens auf die weiterführende Transportbahn,
Fig. 8 den Gegenstand nach Fig. 7 nach Heranführen der Platte,
Fig. 9 den Gegenstand nach Fig. 8 mit der Vorichtung nach Fig. 2 nach dem Auflegen des oberen Kaschierbogens,
Figure 10 den Gegenstand nach Fig. 9 in anderer Funktionsstellung.

Die in der Zeichnung dargestellte Anlage dient zum beidseitigen Belegen großflächiger Platten, insbesondere Spanplatten, Sperrholzplatten, Faserplatten und dergleichen mit zugeschnittenen Kaschierbogen aus Papier, Filz, Kunststoff und dergleichen. Zu der Anlage gehört eine Transportband 1, auf dem Platten 2 bis in den Bereich des Endes 3 des Transportbandes in Transportrichtung 4 herangeführt werden. In einigem Abstand vom Ende 3 des Transportbandes 1 ist in Transportrichtung 4 ein weiteres Transportband 5 angeordnet, auf dem die mit Kaschierbogen belegten Platten 2 weitertransportiert werden. Beide Transportbänder 1 bzw. 5 bilden eine unterbrochene Transportbahn.

Unterhalb des Transportbandes 1 befindet sich eine Palette 6 mit einem Stapel 7 aus zugeschnittenen Kaschierbogen 8. Die Palette 6 ist so angeordnet, daß ihr vorderes Ende 9 bis in den Bereich unterhalb der Unterbrechung 10 der Transportbahn ragt. Mit den auf der unteren Palette 6 gestapelten Kaschierbogen 8 soll die Unterseite der Platen 2 belegt werden.

Oberhalb der Transportbahn 1 befindet sich eine weitere Palette 11 mit einem Stapel 12 von Kaschierbogen 13, mit denen die Obserseite der Platten 2 belegt werden soll.

Oberhalb der Unterbrechung 10 sind Schienen 14 angeordnet, die sich über die gesamte Länge der Unterbrechung 10 und über einen Teil der Transportbänder 1 bzw. 5 erstrecken. Auf den Schienen ist zwischen Anschlägen 15, 16 mit Rollen 17 ein Wagen 18 hin- und herverfahrbar, der eine Vorrichtung trägt, mit der die Kaschierbogen von den Stapeln 7 bzw 12 zu den entsprechenden Seiten der Platte 2 geführt werden.

Der Wagen 18 weist vertikale Führungen für Hubstangen 19 auf, die an ihrem unteren Ende einen Lagerkörper 20 tragen, der mit einem nicht dargestellten Hebezeug, z.B. einem Seilzug, einem Hubzylinder oder dergleichen, relativ zum Wagen 18 heb- und senkbar ist. Unter dem Lagerkörper 20 befindet sich eine Saugleiste 21 mit einer Reihe von Saugdüsen 22, die über eine Saugleitung 23 an ein auf dem Wagen 18 angeordnetes Gebläse 24 angeschlossen sind. Die Saugleiste 21 ist so unter dem Lagerkörper 20 gehalten, daß sie sich in einer zur Plattenebene parallelen Ebene bewegen kann. Das entnimmt man ohne weiteres aus einem Vergleich der Figuren 2 und 4. Unter dem Lagerkörper 20 sind in Transportrichtung 4 hinter der Saugleiste 21 Antriebe angeordnet, mit denen die Saugleiste in ihrer Ebene bewegt werden kann. Es handelt sich dabei um einen Spindelmotor 25, dessen Spindel 26 gelenkig an einen mit der Saugleiste 21 verbundenen Tragarm 27 angeschlossen ist. Der Tragarm 27 ist ungefähr in der Mitte der Saugleiste 21 angebracht. Mit dem Spindelmotor 25 kann die Saugleiste 21 in Richtung des Pfeils 28 quer zur Transportrichtung bewegt werden. Im Bereich der Enden der Saugleiste 21 sind an diese jeweils gelenkig Spindeln 29, 30 angeschlossen, deren zugeordnete Spindelmotoren 31, 32 ebenfalls unter dem Lagerkörper 20 gehalten sin. Durch Betätigen der Spindelmotoren 31, 32 kann die Saugleiste 21 in Richtung der Pfeile 33 bzw. 34 verstellt und/oder verschwenkt weden. Alle Spindelmotoren 25, 31 und 32 sind um vertikale Achsen beweglich unter dem Lagerkörper 20 gehalten. An der Unterseite der Motoren.befinden sich Kufen 35, damit beim Aufnehmen der Kaschierbogen 8 bzw. 13 diese nicht mit den Motoren in Berührung kommen.

Die Spindelmotoren 25, 31, 32 sind Stellglieder eines Regelkrieses, dessen Regelgröße von Fotozellen 36 geliefert werden, die nicht dargestellte, zugeordnete Lichtquellen aufweisen. Im einzelnen sind bei dem dargestellten Ausführungsbeispiel in Transportrichtung vor dem Lagerkörper 20 zwei Fotozellen 36 angeordnet, die den vorderen Rand des aufgenommenen Kaschierbogens 8 bzw. 13 erfassen und die Ausrichtung dieses Randes steuern, während eine weitere nicht dargestellte Fotozelle im Bereicht eines seitlichen Randes der Kaschierbogen angeordnet ist und zusammen mit den anderen Fotozellen die Ausrichtung dieses seitlichen Randes steuert.

Die dargestellte Anlage arbeitet wie folgt: Zunächst wird eine Platte 2 auf dem Transportband 1 herangefahren, bis der vordere Rand der Platte im Bereich des Endes 3 angekommen ist. Dann wird die Vorrichtung zum Belegen über die Unterbrechung 10 gefahren und der Lagerkörper 20 mit der Saugleiste 21 bis auf den unteren Stapel 7 abgesenkt. Dort erfassen die Saugdüsen 22 der Saugleiste 21 den obersten Kaschierbogen 8 im Bereich seines vorderen Randes. Damit der von den Saugdüsen erfaßte Kaschierbogen 8 nicht wieder herabfällt, weist die Saugleiste an ihren Enden Luftdüsen 37, 38 auf (Fig. 5, 6), die von der Saugdüse nach unten und so gebogen sind, daß der aus ihnen austretende Strahl unter den seitlichen Rand des erfaßten Kaschierbogens faßt, die Hafkräfte zwischen dem obersten Kaschierbogen und dem darunterliegenden löst sowie die Saugkräfte der Saugdüsen unterstützt.

Die Saugleiste 21 mit dem aufgenommenen Kaschierbogen 8 wird dann bis in die Transportebene angehoben und über das an die Unterbrechung 10 anschließende Transportband 5 geführt. Dort wird der vordere Rand des Kaschierbogens 8 abgelegt und mit einer schwenkbar gelagerten Klemmleiste 39 festgehalten, die auf den auf dem Transportband 5 befindlichen vorderen Rand des Kaschierbogens 8 abgesenkt wird (Fig. 7).

Dann wird die Platte 2 in Transportrichtung 4 so weit vorgefahren, bis sie an die Klemmleiste 39 stößt. Der Lagerkörper 20 mit der Saugleiste 21 wurde inzwischen angehoben und über den oberen Stapel 12 verfahren. Dort wird die Saugleiste 21 über dem vorderen Rand des obersten Kaschierbogens 13 abgesenkt. Der oberste Kaschierbogen 13 wird in der gleichen Weise aufgenommen wie der Kaschierbogen 8 vom unteren Stapel 7. Die Vorrichtung wird dann in Transportrichtung 4 verfahren und abgesenkt, bis der vordere Rand des aufgenommenen Kaschierbogens 13 sich über dem Transportbans 5 und über dem vorderen Rand des dort festgehaltenen Kaschierbogens 8 befindet (Fig. 9).

Es versteht sich, daß beim Aufnehmen und Transportieren der Kaschierbogen 8 bzw. 13 der oben erläuterte Regelkreis funktioniert, so daß die Kaschierbogen 8 bzw. 13 wie gewünscht ausgerichtet sind, wenn sie auf dem Transportband 5 bzw. auf der Platte 2 abgelegt werden.

Damit der vom oberen Stapel 12 abgenommene Kaschierbogen 13 keine unkontrollierten Eigenbewegungen ausführt, während die Saugleiste 21 seinen vorderen Rand in den Bereich des Transportbandes 5 bringt, ist oberhalb des Endes 3 des Transportbandes 2 eine Stützplatte 40 angeordnet, deren Form in Transportrichtung 4 der sich ausbildenden Form des Kaschierbogens 13 angepaßt ist (Fig. 1). Die Stützplatte 40 ist im Hinblick auf ihre Höhe gegenüber dem Transportband 2 und im Hinblick auf ihre Neigung verstellbar. Auf der dem Kaschierbogen 13 zugewandten Seite weist die Stützplatte 40 mehrere Ausnehmungen 41, 42, 43 auf, die mit einer durchgehenden Textilbahn 44 abgedeckt sind. Die Ausnehmungen 41, 42 und 43 sind über Leitungen 45, 46, 47 an eine Unterdruckquelle, beim dargestellten Ausführungsbeispiel ein Gebläse 48, angeschlossen. Alle in Transportrichtung 4 hintereinanderliegenden Ausnehmungen 41, 42 bzw. 43 sind zu einer Gruppe zusammengefaßt, deren zugeordnete Leitungen 45, 46, 47 gesondert betätigbare Stellventile 49, 50, 51 aufweisen. Durch unterschiedliche Einstellung der Stellventile läßt sich die Saugleistung der Ausnehmungen so einstellen, daß des Ausrichten des Kaschierbogens 13 mit der Saugleiste 21 unterstützt wird. Im übrigen wird die Saugleistung an den Ausnehmungen so eingestellt, daß die Reibung zwischen der Unterseite des Kaschierbogens 13 und der Textilbahn 44 unerwünschte und unkontrollierbare Bewegungen des Kaschierbogens 13 verhindert.

Wenn die Platte 2 und die Kaschierbogen 8 bzw. 13 in der gewünschten Weise zusammengelegt sind, d.h. wenn sich ihre jeweiligen vorderen Ränder über bzw. auf dem Transportband 5 befinden (Fig. 9), wird zunächst eine am Wagen 18 mit Führungsstangen 52 gehaltene Druckrolle 53 auf den obenliegenden Kaschierbogen 13 abgesenkt, bis die Kaschierbogen und die Platte einerseits zusammen und andererseits auf das Transportband 5 gedrückt werden. Der Antrieb zum Absenken der Druckrolle 53 ist nicht dargestellt. Die Druckrolle 53 hält somit die Platte und die Kaschierbogen in der vorliegenden Zuordnung, so daß der Lagerkörper 20 mit der Saugleiste 21 angehoben werden kann (Fig. 10). Nunmehr kann das Transportband 5 in Bewegung gesetzt werden und die mit den Kaschierbogen 8 bzw. 13 bewegte Platte 2 in Transportrichtung 4 z.B. in eine Presse weiterbefördern.

Es versteht sich, daß der die Vorrichtung zum Belegen tragende Wagen 18 angetrieben ist und daß seine Antriebe automatisch gesteuert sein können, so daß das erläuterte Belegen der Platte 2 vollautomatisch durchgeführt wird.

## Patentansprüche

1. Anlage zum Belegen von Platten, insbesondere Spanplatten, Sperrholzplatten, Faserplatten und dergleichen mit Kaschierbogen aus Papier, Filz, Kunststoff und dergleichen, wobei die Kaschierbogen (8, 13) von Stapeln (7, 12) abgenommen und mit den Platten (2) zusammengelegt werden, mit einer unterbrochenen Transportbahn für die Platten (2), einem in Transportrichtung (4) vor der Unterbrechung (10) oberhalb und einem im Bereich der Unterbrechung (10) unterhalb der Transportbahn angeordneten Kaschierbogenstapel (12, bzw 7), gekennzeichnet durch eine im Bereich der Unterbrechung (10) und über diese hinaus in Transportrichtung hin- und herbewegliche Vorrichtung (20, 21) zum Erfassen jeweils eines Kaschierbogens (8 bzw. 13) mit senkrecht zur Transportrichtung beweglichen Saugdüsen (22), die relativ zur Vorrichtung (20) in einer zur Plattenebene parallelen Ebene beweglich sind, und durch eine Halteeinrichtung (39) im Bereich der Transportbahn (5) hinter der Unterbrechung (10).

2. Anlage nach Anspruch 1, dadurch gekennzeichnet, daß die Saugdüsen (22) an einer Saugleiste (21) angeordnet sind, die einen oder mehrere Antriebe (25, 31, 32) zum horizontalen Verschieben in der Transportebene aufweist.

3. Anlage nach Anspruch 1 oder 2, dadurch gekennzeichnet, daß die Antriebe der Saugleiste Spindelantriebe (25, 31, 32) oder pneumatische oder hydraulische Antriebe sind, wobei die Spindeln (26, 29, 30) gelenkig an der Saugleiste (21) und deren Antriebe gegebenenfalls gelenkig an der Vorrichtung (20) gelagert sind und der quer zur Transportrichtung wirkende Antrieb (25) an einem Widerlarge (27) im Bereich der Mitte der Saugleiste (21) angreift sowie zwei jeweils im Bereich der Saugleistenenden an diese angreifende, in Transportrichtung wirkende Antriebe (31, 32) vorgesehen sind.

4. Anlage nach einem der Ansprüche 1-3, dadurch gekennzeichnet, daß an den Enden der Saugleiste (21) Luftdüsen (37, 38) angeordnet sind, deren Austrittsstrahl unter den zugeordneten Rand des jeweils von der Saugleiste (21) erfaßten Kaschierbogens (8 bzw. 13) gerichtet sind.

5. Anlage nach einem oder mehreren der Ansprüche 1-4, dadurch gekennzeichnet, daß an der Vorrichtung (20) als Signalmelder wenigstens drei Fotozellen (36) mit zugeordneten Lichtquellen angebracht und so angeordnet sind, daß sie zugeordnete Kanten der Kaschierbogen (8, 13) erfassen, und daß die Signalmelder bzw. die Fotozellen (36) in einen Regelkreis geschaltet sind, dessen Stellglieder die Antriebe (25, 31, 32) der Saugleiste (21) sind.

6. Anlage nach einem oder mehreren der Ansprüche 1-5, dadurch gekennzeichnet, daß unterhalb der Bewegungsbahn eines vom oberen Stapel (12) abgezogenen Kaschierbogens (13) eine Stützplatte (40) mit einstellbarer Höhe und Neigung angeordnet ist, die auf ihrer dem Kaschierbogen (13) zugewandten Seite mehrere en eine Unterdruckquelle (48) angeschlossene Ausnehmungen (41, 42, 43) aufweist.

7. Anlage nach einem oder mehreren der Ansprüche 1-6, dadurch gekennzeichnet, daß die in Bewegungsrichtung hintereinanderliegenden Ausnehmungen (41, 42, 43) jeweils zu einer Gruppe zusammengeschlossen sind und jede Gruppe über eine gesondert einstellbares Stellventil (49, 50, 51) an die Unterdruckquelle (48) angeschlossen ist.

8. Anlage nach einem oder mehreren der Ansprüche 1-7, dadurch gekennzeichnet, daß die Ausnehmungen (41, 42, 43) mit einer Textilbahn (44) abgedeckt sind.

9. Anlage nach einem oder mehreren der Ansprüche 1-8, dadurch gekennzeichnet, daß, die Halteeinrichtung ein auf die Transportbahn (5) absenkbarer Klemmbalken (39) ist.

10. Anlage nach einem oder mehreren der Ansprüche 1-9, gekennzeichnet durch eine oder mehrere unabhängig von der Saugleiste (21) absenkbare Druckrollen (53).

11. Anlage nach einem oder mehreren der Ansprüche 1-10, gekennzeichnet durch einen oder mehrere bewegliche Exzenterbügel zum Abbremsen der Kaschierbogen (8 bzw. 13), wobei die Bewegung der Exzenterbügel gegebenenfalls durch die Vorrichtung (20) steuerbar ist.

## Claims

1. Apparatus for covering plates, in particular chipboard, plywood, fibre board and the like with covering sheets of paper, felt, plastics and the like, the covering sheets being taken from piles and laid together with the plates, with a discontinuous conveyor track for the plates, a stack of covering sheets arranged above the conveyor track before the break, in the conveying direction, and a stock of covering sheets arranged below the conveyor track in the region of the break, characterised by a device (20, 21), which can be moved in a reciprocating manner in the conveying direction in the region of the break (10) and above the latter, for gripping and individual covering sheet (8 or 13) with suction nozzles (22) which are movable perpendicular to the conveying direction and are movable relative to the device (20) in a plane parallel to the plate plane, and by a holding device (39) in the region of the conveyor track (5) following the break (10).

2. Apparatus according to claim 1, characterised in that the suction nozzles (22) are arranged on a suction bar (21) which comprises one or more of drives (25, 31, 32) for horizontal displacement in the conveying plane.

3. Apparatus according to claim 1 or 2, characterised in that the drives of the suction bar are spindle drives (25, 31, 32) or pneumatic or hydraulic drives, the spindles (26, 29, 30) being coupled in an articulated manner to the suction strip (21) and their drives optionally being coupled in articulated manner to the device (20), and the drive (25) operating transversely to the conveying direction acts upon an abutment (27) in the region of the centre of the suction bar (21), and two drives (31, 32) are provided respectively in the region of the suction bar ends, acting upon the latter and operating in the conveying direction.

4. Apparatus according to one of claims 1 to 3, characterised in that air nozzles (37, 38) are arranged at the ends of the suction bar (21), the emergent jets from which nozzles are directed below the associated edge of the covering sheet (8 or 13) below the associated edge of the covering sheet (8 or 13) gripped by the suction bar (21).

5. Apparatus according to one or more of claims 1 to 4, characterised in that on the device (20), as a signal source at least three photo cells (36) with associated light sources are provided and are arranged in such a way that they detect the associated edges of the covering sheets (8, 13), and that the signal sources or photo cells (36) are connected in a control loop of which the final control elements are the drives (25, 31, 32) of the suction bar (21).

6. Apparatus according to one or more of claims 1 to 5, characterised in that, below the path of motion of a covering sheet (13) taken from the upper pile (12), a support plate (40) with adjustable height and inclination is arranged which on its side facing the covering sheet (13) comprises a plurality of openings (41, 42, 43) connected to a suction source (48).

7. Apparatus according to one or more of claims 1 to 6, characterised in that the openings (41, 42, 43) lying one behind another in the direction of motion are combined to form a respective group, and each group is connected by means of a separately adjustable control valve (49, 50, 51) to the suction source (48).

7. Apparatus according to one or more of claims 1 to 6, characterised in that the openings (41, 42, 43) lying one behind another in the direction of motion are combined to form a respective group, and each group is connected by means of a separately adjustable control valve (49, 50, 51) to the suction source (48).

8. Apparatus acceding to one or more of claims 1 to 7, characterised in that the openings (41, 42, 43) are covered by a textile web (44).

9. Apparatus according to one or more of claims 1 to 8, characterised in that the retaining device is a clamping bar (39) which can be lowered onto the conveyor track (5).

10. Apparatus according to one or more of claims 1 to 9, characterised by one or more pressure rollers (53) which can be lowered independently of the suction bar (21).

11. Apparatus according to one or more of claims 1 to 10 characterised by one or more movable eccentric straps to retard the covering sheets (8 or 13), the movement of the eccentric straps being controllable optionally by the device (20).

## Revendications

1. Dispositif pour appliquer des feuilles de revêtement de papier, de feutre, de matière synthétique et de matières similaires sur des plaques, en particulier des panneaux de particules, des panneaux de bois contreplaqué, des panneaux de fibres et des plaques similaires, dans lequel on retire de piles les feuilles de revêtement et on les réunit aux plaques, comportant une voie de transport interrompue pour les plaques, un pile de feuilles de revêtement disposée avent l'interruption dans le sens de transport, au-dessus de la voie de transport et une autre disposée dans la région de l'interruption, en dessous de la voie de transport, caractérisé par un dispositif (20, 21) pouvant aller et venir dans la direction de transport dans la région de l'interruption (10) et au delà de celle-ci pour saisir une feuille de revêtement (8, 13) à la fois au moyen de tuyères d'aspiration (22) mobiles perpendiculairement à la direction de transport, et qui sont mobiles relativement à l'appareil (20) dans un plan parallèle au plan des plasques, et par un agencement de retenue (39) dans la direction de la voie de transport (5), en aval de l'interruption (10).

2. Dispositif selon la revendication 1, caractérisé en ce que les tuyères d'aspiration (22) sont disposées sur une bande d'aspiration (21) qui présente un ou plusieurs entraînements (25, 31, 32) pour le coulissement horizontal dans le plan de transport.

3. Dispositif selon l'une des revendications 1 ou 2, caractérisé en ce que les entraînements de la bande d'aspiration sont des entraînements à tige filetée (25, 31, 32) ou des entraînements pneumatiques ou hydrauliques, les tiges filetées (26, 29, 30) étant montées de façon articulée sur la bande d'aspiration (21), et leurs entraînements étant montés éventuellement de façon articulée sur le dispositif (20), et l'entraînement (25) agissant transversalement à la direction de transport s'applique à une butée (27) dans la région du milieu de la bande d'aspiration (21), et il est prévu deux entraînements (31, 32) s'appliquant chacun aux extrémités de la bande d'aspiration dans la région de ces extrémités et agissant dans la direction de transport.

4. Dispositif selon l'une des revendications 1 à 3, caractérisé en ce qu'aux extrémités de la bande d'aspiration (21) sont disposées des tuyères à air (37, 38), dont le jet de sortie est dirigé sous le bord correspondant de la feuille de revêtement (8, 13) chaque fois saisie par la bande d'aspiration (21).

5. Dispositif selon une ou plusieurs des revendications 1 à 4, caractérisé en ce que sur le dispositif (20) sont placées, comme transmetteurs de signal, au moins trois cellules photoélectriques (36) avec sources lumineuses adjointes et elles sont disposées de telle sorte qu'elles détectent des bords correspondants des feuilles de revêtement (8, 13) et en ce que les transmetteurs de signal ou les cellules photoélectriques (36) sont branchés dans un circuit de régulation dont les organes de réglage final sont les entraînements (25, 31, 32) de la bandes d'aspiration (21 ).

6. Dispositif selon une ou plusieurs des revendications 1 à 5, caractérisé en ce qu'en dessous de la trajectoire d'une feuille de revêtement (13) retirée de la pile supérieure (12) est disposée une plaque de soutien (40) de hauteur et d'inclinaison réglables, qui présente, sur son côté tourné vers la feuille de revêtement (13), plusieurs évidements (41, 42, 43) raccordés à une source de dépression (48).

7. Dispositif selon une ou plusieurs des revendications 1 à 6, caractérisé en ce que les évidements (41,42,43) placés à la suite les uns des autres dans la direction de mouvement sont chaque fois réunis en un groupe, et chaque groupe est raccordé à la source de dépression (48) par l'intermédiaire d'un distributeur (49, 50, 51) réglable séparément.

8. Dispositif selon une ou plusieurs des revendications 1 à 7, caractérisé en ce que les évidements (41, 42, 43) sont recouverts par une bande de textile (44).

9. Dispositif selon une ou plusieurs des revendications 1 à 8, caractérisé en ce que l'agencement de retenue est une poutre de serrage (39) pouvant s'abaisser sur la voie de transport (5).

10. Dispositif selon une ou plusieurs des revendications 1 à 9, caractérisé par un ou plusieurs rouleaux presseurs (53) pouvant s'abaisser indépendamment de la bande d'aspiration (21).

11. Dispositif selon une ou plusieurs des revendications 1 à 10, caractérisé par un ou plusieurs étriers excentriques mobiles pour le freinage des feuilles de revêtement (8, 13), le mouvement des étriers excentriques pouvant éventuellement être commandé par le dispositif (20).
